# EUROPÄISCHE PATENTSCHRIFT

(11) **EP 1 371 590 B1**
(45) Veröffentlichungstag und Bekanntmachung des Hinweises auf die Patenterteilung: **17.02.2010**
(21) Anmeldenummer: 02405483.5
(22) Anmeldetag: 12.06.2002
(51) Int. Cl.: B65H 35/08, B65H 29/66, B65H 29/32

(54) **Vorrichtung zum Bilden von Stapeln**
Device for forming piles
Dispositif pour former des piles

(43) Veröffentlichungstag der Anmeldung: 17.12.2003
(73) Patentinhaber: Gerhard, Kurt, 4852 Rothrist (CH)
(72) Erfinder: Gerhard, Kurt, 4852 Rothrist (CH)
(74) Vertreter: Fenner, Werner

(56) Entgegenhaltungen:
- DE-A- 2 603 171
- DE-A- 4 231 891
- US-A- 4 320 894
- US-A- 4 445 681
- US-A- 4 678 172

## Beschreibung

Die Erfindung betrifft Vorrichtung zum Bilden von Stapeln aus Bogen, mit einem Schneidzylinder, der von einer endlosen Bahn nacheinander Bogen abschneidet, mit einem in Transportrichtung nach dem Schneidzylinder angeordneten Bogenauszugband, von dem die Bogen nacheinander mit einem Schläger zu einem Schuppenstrom auf ein Schuppentransportband abgelegt werden und mit einer nachfolgenden Bogentransportvorrichtung zum Bilden der Stapel, wobei die Bogentransportvorrichtung in gleichen Abständen Bogenhalter aufweist und das Schuppentransportband so angetrieben ist, dass es pro Bogen einen vorbestimmten Weg ausführt, welcher dem genannten Abstand zwischen den Bogenhaltern entspricht.

Eine Vorrichtung der genannten Art ist bekannt und hat sich in der Praxis an sich bewährt. Bei dieser ist der Schneidzylinder ein formatvariabler Querschneider, mit dem von einem endlosen Papierband Bogen abgeschnitten werden. Aus diesen Bogen wird über einen sogenannten Wasserfall ein Schuppenstrom gebildet. Dieser Schuppenstrom wird gegen einen Frontanschläger einer Stapelvorrichtung geschoben und damit ein Stapel gebildet. Das Schuppentransportband ist für seinen Antrieb mechanisch mit dem Papiervorzug des Querschneiders gekoppelt.

Hierdurch ergibt sich immer ein relativer Schuppenabstand zur Bogenlänge, beispielsweise 1/10 der Bogenlänge. Bei einem Formatwechsel wird entsprechend der Schuppenabstand geändert.

Die vorveröffentlichte DE 26 03 171 A vermittelt ein Verfahren und eine Vorrichtung zur Bildung eines Bogenstapels aus einer Folge von sich auf einem Transportband schuppenförmig unterlappenden Bogen. An Saugern werden die Bogen um Umlenkrollen transportiert und auf einen Stapel abgelegt.

Die vorveröffentlichte DE 42 31 891 A beschreibt ein Verfahren zum automatischen Aufstapeln von Bogen, die von einer Transportvorrichtung über einen Schuppenleger auf einem längeren Weg unter Reibungsschluss einer Bogenstapeleinrichtung zugeführt werden.

Der Erfindung liegt die Aufgabe zugrunde, eine Vorrichtung der genannten Art zu schaffen, die eine höhere Stapelgeschwindigkeit ermöglicht.

Die Aufgabe ist gemäss Anspruch 1 gelöst.
Bei der erfindungsgemässen Vorrichtung wird der Schuppenstrom nicht gegen einen Frontanschlag geschoben, sondern die Bogen werden mit der Bogentransportvorrichtung ziehend zum Frontanschlag gebracht. Damit ergibt sich eine sichere Führung der Bogen, und Bogen die lang und aus dünnem Papier bestehen können auch bei hohen Geschwindigkeiten sicher bis zum Frontanschlag gebracht werden. Die Abstände der Bogen auf dem Schuppentransportband sind so gesteuert, dass sie den Abständen der Bogenhalter der Bogentransportvorrichtung entsprechen. Die einzelnen Bogen können damit von der Bogentransportvorrichtung bzw. den Bogenhaltern sicher gefasst werden.

Bei der erfindungsgemässen Vorrichtung ist das Schuppentransportband für seinen Antrieb mit dem Papiervorzug nicht mechanisch gekoppelt. Bei eienem Formatwechsel muss somit eine mechanische Antriebskupplung, wie beispielsweise ein bisher übliches Wechselradgetriebe, nicht umgestellt werden. Über alle Formate und insbesondere über alle Blattlängen ist ein konstanter Schuppenabstand gewährleistet.

Eine besonders funktionssichere und kostengünstig herstellbare Vorrichtung ergibt sich dann, wenn gemäss einer Weiterbildung der Erfindung das Schuppentransportband formschlüssig von einer im Bogentakt drehenden Welle angetrieben ist. Die Welle ist insbesondere im Takt des Schneidzylinders oder im Takt des Schlägers angetrieben. Der Antrieb ist hier insbesondere ein Motor. Nach einer Alternative ist vorgesehen, dass das Schuppentransportband von einem separaten und einer Steuervorrichtung zugeordneten Antrieb angetrieben ist.

Ein besonders schonender Transport der Bogen mit der Bogentransportvorrichtung ergibt sich dann, wenn gemäss einer Weiterbildung die Bogenhalter als Saugnäpfe ausgebildet sind. Die Bogenhalter bzw. die Saugnäpfe fassen die Bogen und ziehen diese in Transportrichtung zur Stapelvorrichtung.

Ein besonders exakter Schuppenstrom ergibt sich dann, wenn gemäss einer Weiterbildung eine Stopprolle vorgesehen ist, mit welcher der Schuppenstrom an das Schuppentransportband angepresst wird.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Fig. 1: schematisch eine Ansicht einer erfindungsgemässen Vorrichtung und
- Fig. 2: schematisch eine Draufsicht auf einen Teil der Vorrichtung gemäss Fig. 1.

Die in Fig. 1 gezeigte erfindungsgemässe Vorrichtung 1 weist einen Schneidzylinder 2 auf, der im Gegenuhrzeigersinn angetrieben ist und einen Querschneider mit Schneidmessern 24 bildet. Der Schneidzylinder bildet einen Vorzug für eine endlose Bahn 10, insbesondere eine Papierbahn. Diese Bahn 10 ist um eine Umlenkrolle 9 gelegt, die im Uhrzeigersinn dreht und die Papierbahn 10 zum Schneidzylinder 2 hin umlenkt. Die Bahn 10 wird von einer hier nicht gezeigten Rolle abgezogen. Der angetriebene Schneidzylinder 2 schneidet die Bahn 10 in Querrichtung zu einzelnen Bogen 12, die auf einem Bogenauszugband 3 in Richtung des Pfeiles 11 transportiert werden. Das Bogenauszugband 3 kann auch aus mehreren Teilbändern bestehen. Die Bogen 12 werden hintereinander auf dem Bogenauszugband 3 transportiert.

Das Bogenauszugband 3 führt die Bogen 12 einer Schlägerwelle 4 zu, an welcher ein sogenannter Schläger 4a befestigt ist, der in Richtung des Pfeiles 13 um die Welle 4 rotiert. Mit dem Schläger 4a werden die Bogen 12 jeweils an einem nachlaufenden Rand 12a nach unten auf ein Schuppentransportband 5 geschlagen. Hierbei wird ein Schuppenstrom S gebildet. Der Antrieb des Schuppentransportbandes 5 erfolgt mit einem separaten Antrieb 6, beispielsweise einem Elektromotor, der von einer Steuervorrichtung 23 gesteuert ist. Wesentlich ist nun, dass das Schuppentransportband 5 so gesteuert ist, dass es pro Bogen einen Weg D1 zurücklegt. Dieser Weg D1 ergibt gemäss Fig. 2 einen Schuppenabstand D1 und dieser entspricht dem Abstand D2 zwischen benachbarten Haltern 19 einer Transportvorrichtung 8. Der Antrieb 6 ist so gesteuert, dass unabhängig vom Format bzw. der Bogenlänge der Bogen 12 dieser Abstand D1 eingehalten wird. Das Schuppentransportband 5 kann alternativ auch von einer im Bogentakt drehenden Welle beispielsweise von der Schlägerwelle 4 oder von der Welle des Schneidzylinders 2 angetrieben sein.

Die Transportvorrichtung 8 ist so angetrieben, dass sie pro Umdrehung des Schneidzylinders 2 genau um eine Taktlänge D2 und somit um einen Abstand zwischen zwei benachbarten Bogenhaltern 19 weiterläuft. Die Transportvorrichtung kann von einem hier nicht gezeigten separaten Motor oder ebenfalls von der im Bogentakt laufenden Schlägerwelle 4 oder der Welle des Schneidzylinders angetrieben sein. Das Schuppentransportband 5 besitzt somit eine Geschwindigkeit V1, welche der Geschwindigkeit V2 der Transportvorrichtung 8 entspricht.

Auf dem Schuppentransportband 5 wird der Schuppenstrom S von einer Stopprolle 7, auch Bremsrolle genannt, angepresst. Die Stopprolle 7 ist um eine Achse 14 schwenkbar und weist ein verstellbares Gewicht 15 auf. Durch Verstellen des Gewichtes 15 kann die Bremswirkung eingestellt werden. Die Stopprolle 7 stellt sicher, dass der Schuppenstrom S mit der Geschwindigkeit V1 des Schuppentransportbandes 5 transportiert wird.

Die Transportvorrichtung 8 weist ein endloses Band 25 auf, das um eine Umlenkrolle 18 und eine hier nicht gezeigte Antriebsrolle gelegt ist. Am endlosen Band 25 sind in gleichen Abständen jeweils nebeneinander zwei oder mehr als zwei Bogenhalter 19 befestigt. Diese Bogenhalter 19 sind beispielsweise vorzugsweise Saugnäpfe. Diese Saugnäpfe 19 erfassen unterhalb der Umlenkrolle 18 jeweils einen Bogen 12 und ziehen diesen in Fig. 1 von links nach rechts. Am unteren Trum 8a des endlosen Bandes 8 werden somit mehrere Bogen 12 transportiert. Diese Bogen 12 werden zu einer in Fig. 2 lediglich angedeuteten Stapelvorrichtung transportiert und zu einem Stapel 22 abgelegt. In der Fig. 2 sind zudem strichpunktiert die Stellen 21 angedeutet, an denen die Bogen 12 jeweils von zwei Bogenhaltern 19 gefasst werden. Die Bogen 12 können unterschiedliche Formate aufweisen. Aber auch bei unterschiedlichen Formaten und insbesondere unterschiedlichen Bogenlängen sind die Abstände D1 und D2 genau gleich. Durch den ziehenden Transport der Bogen 12 zur Stapelvorrichtung 26 kann eine Beschädigung der Bogen 12 sowie auch eine Störung vermieden werden. Dies ist auch bei hohen Geschwindigkeiten möglich. Die Bogen 12 werden hier somit gezogen und nicht wie bisher geschoben und gegen einen Frontanschläger geschossen.

## Patentansprüche

1. Vorrichtung zum Bilden von Stapeln (22) aus Bogen (12), mit einem Schneidzylinder (2), der von einer endlosen Bahn (1) nacheinander Bogen (12) abschneidet, mit einem in Transportrichtung (11) nach dem Schneidzylinder (2) angeordneten Bogenauszugband (3), von dem die Bogen (12) nacheinander mit einem Schlager (4) zu einem Schuppenstrom (S) auf ein Schuppentransportband (5) abgelegt werden und mit einer nachfolgenden Bogentransportvorrichtung (8) zum Bilden der Stapel (22), wobei die Bogentransportvorrichtung (8) ein endloses, um eine Umlenkrolle (18) und eine Antriebsrolle gelegtes Band (25) aufweist, an dem in gleichen Abständen (D2) Bogenhalter (19) befestigt sind, und das Schuppentransportband (5) so angetrieben ist, dass es pro Bogen (12) einen vorbestimmten, einen Schuppenabstand (D1) ergebenden Weg ausführt, welcher dem genannten Abstand (D2) zwischen den Bogenhaltern (19) entspricht, **dadurch gekennzeichnet, dass** die Bogenhalter (19) unterhalb der Umlenkrolle (18) jeweils einen Bogen (12) des Schuppenstroms (S) erfassen und diesen ziehen, so dass am unteren Trum (8a) des endlosen Bandes (25) mehrere Bogen (12) zu einer Stapelvorrichtung transportiert werden.

2. Vorrichtung nach Anspruch 1, **dadurch gekennzeichnet, dass** das Schuppentransportband (5) von einem separaten und einer Steuervorrichtung (23) zugeordneten Antrieb (6) angetrieben ist.

3. Vorrichtung nach Anspruch 1, **dadurch gekennzeichnet, dass** das Schuppentransportband (5) von einer im Bogentakt drehenden Welle (16) angetrieben ist.

4. Vorrichtung nach Anspruch 3, **dadurch gekennzeichnet, dass** die Welle (16) im Takt des Schneidzylinders (2) oder im Takt des Schlägers (4) angetrieben ist.

5. Vorrichtung nach einem der Ansprüche 1 bis 4, **dadurch gekennzeichnet, dass** die Bogenhalter (19) als Saugnäpfe ausgebildet sind.

6. Vorrichtung nach einem der Ansprüche 1 bis 5, **dadurch gekennzeichnet, dass** eine Stopprolle (7) vorgesehen ist, mit welcher der Schuppenstrom (S) an das Schuppentransportband (5) angepresst wird.

7. Vorrichtung nach einem der Ansprüche 1 bis 6, **dadurch gekennzeichnet, dass** die Bogentransportvorrichtung (8) so angetrieben ist, dass sie pro Umdrehung des Schneidzylinders (2) um eine Taktlänge weiterläuft, wobei diese Taktlänge dem Abstand (D2) zwischen zwei Bogenhaltern (19) entspricht.

8. Vorrichtung nach Anspruch 7, **dadurch gekennzeichnet, dass** die Bogentransportvorrichtung (8) von einer im Bogentakt laufenden Welle (4) angetrieben ist.

9. Vorrichtung nach Anspruch 7, **dadurch gekennzeichnet, dass** die Bogentransportvorrichtung (8) von einem separaten, gesteuerten Motor angetrieben ist.

## Claims

1. Device for forming stacks (22) of sheets (12), comprising a knife cylinder (2) cutting off sheets (12) one at a time from a continuous web (1), an outfeed belt (3) arranged downstream of the knife cylinder (2) in the conveying direction (11) from where the sheets (12) are delivered one at a time in a shingle stream (S) to a stream conveyor (5) by means of a picker (4), and a downstream sheet conveyor (8) for forming the stacks (22), the sheet conveyor (8) having a continuous belt (25) which is fed around a guide roller (18) and a drive roller and to which sheet holders (19) are secured with uniform spacing (D2), and the stream conveyor (5) being driven in such a manner that it travels a predetermined distance per sheet (12) resulting in a shingle stream spacing (D1) corresponding to the said spacing (D2) of the sheet holders (19), **characterised in that** the sheet holders (19) each take hold of one sheet (12) of the shingle stream (S) below the guide roller (18) and draw it along such that several sheets (12) are conveyed to a stacking device on the lower strand (8a) of the continuous belt (25).

2. Device according to claim 1, **characterised in that** the stream conveyor (5) is driven by a separate drive (6) associated with a control device (23).

3. Device according to claim 1, **characterised in that** the stream conveyor (5) is driven by a shaft (16) rotating in time with the sheets.

4. Device according to claim 3, **characterised in that** the shaft (16) is driven in time with the knife cylinder (2) or in time with the picker (4).

5. Device according to one of claims 1 to 4, **characterised in that** the sheet holders (19) are designed as suckers.

6. Device according to one of claims 1 to 5, **characterised by** a stop roller (7) by means of which the shingle stream (S) is pressed against the stream conveyor (5).

7. Device according to one of claims 1 to 6, **characterised in that** the sheet conveyor (8) is driven in such a manner that it runs on for a cycle length per revolution of the knife cylinder (2), this cycle length corresponding to the spacing (D2) between two sheet holders (19).

8. Device according to claim 7, **characterised in that** the sheet conveyor (8) is driven by a shaft (4) running in time with the sheets.

9. Device according to claim 7, **characterised in that** the sheet conveyor (8) is driven by a separate, controlled motor.

## Revendications

1. Dispositif pour former des piles (22) de feuilles (12), avec un cylindre de coupe (2) qui coupe successivement des feuilles (12) d'une feuille continue sans fin (1), avec une bande d'évacuation de feuilles (3), disposée après le cylindre de coupe (2) dans le sens de transport (11) et depuis laquelle les feuilles (12) sont successivement déposées par un batteur (4) en une formation imbriquée (S) sur une bande transporteuse (5) de formation imbriquée, et avec un dispositif consécutif (8) de transport de feuilles pour former les piles (22), sachant que le dispositif de transport de feuilles (8) présente une bande sans fin (25), posée autour d'un galet de renvoi (18) et d'un galet d'entraînement, sur laquelle sont fixés à intervalles identiques (D2) des supports de feuilles (19), et que la bande transporteuse (5) de formation imbriquée est entraînée de telle sorte qu'elle accomplit pour chaque feuille (12) une course produisant un intervalle d'imbrication (D1) qui correspond à l'intervalle précité (D2) entre les supports de feuilles (19), **caractérisé en ce que** les supports de feuilles (19), en dessous du galet de renvoi (18), prennent chaque fois en charge une feuille (12) de la formation imbriquée (S) et la tirent, de sorte que plusieurs feuilles (12) sont, sur le brin inférieur (8a) de la bande sans fin (25), transportées vers un dispositif d'empilage.

2. Dispositif selon la revendication 1, **caractérisé en ce que** la bande transporteuse (5) de formation imbriquée est entraînée par un entraînement (6) séparé et associé à un dispositif de commande (23).

3. Dispositif selon la revendication 1, **caractérisé en ce que** la bande transporteuse (5) de formation imbriquée est entraînée par un arbre (16) rotatif à la cadence des feuilles.

4. Dispositif selon la revendication 3, **caractérisé en ce que** l'arbre (16) est entraîné à la cadence du cylindre de coupe (2) ou à la cadence du batteur (4).

5. Dispositif selon l'une des revendications 1 à 4, **caractérisé en ce que** les supports de feuilles (19) sont réalisés sous la forme de ventouses.

6. Dispositif selon l'une des revendications 1 à 5, **caractérisé en ce qu'**il est prévu un galet d'arrêt (7), par lequel la formation imbriquée (S) est pressée contre la bande transporteuse (5) de formation imbriquée.

7. Dispositif selon l'une des revendications 1 à 6, **caractérisé en ce que** le dispositif de transport de feuilles (8) est entraîné de telle sort qu'il avance d'une longueur de cycle par révolution du cylindre de coupe (2), sachant que cette longueur de cycle correspond à l'intervalle (D2) entre deux supports de feuilles (19).

8. Dispositif selon la revendication 7, **caractérisé en ce que** le dispositif de transport de feuilles (8) est entraîné par un arbre (4) rotatif à la cadence des feuilles.

9. Dispositif selon la revendication 7, **caractérisé en ce que** le dispositif de transport de feuilles (8) est entraîné par un moteur séparé, commandé.
